# EUROPÄISCHE PATENTSCHRIFT

(11) **EP 1 448 393 B1**
(45) Veröffentlichungstag und Bekanntmachung des Hinweises auf die Patenterteilung: **18.08.2010**
(21) Anmeldenummer: 02779170.6
(22) Anmeldetag: 22.10.2002
(51) Int. Cl.: B41F 9/02, B41F 13/00

(54) **TIEFDRUCKMASCHINE**
PRINTING MACHINE BY INTAGLIO ENGRAVING
MACHINE D'IMPRESSION GRAVURE EN CREUX

(30) Priorität: 27.11.2001 DE 10158093
(43) Veröffentlichungstag der Anmeldung: 25.08.2004
(62) Teilanmeldung aus: 10168187.2
(73) Patentinhaber: KBA-GIORI S.A., 1000 Lausanne 22 (CH)
(72) Erfinder: DÜNNINGER, Reinhold DI, . (DE); KAHL, Georg, 97753 Karlstadt (DE)
(74) Vertreter: Ganguillet, Cyril
(86) Internationale Anmeldenummer: PCT/DE2002/003977
(87) Internationale Veröffentlichungsnummer: WO 2003/047862

(56) Entgegenhaltungen:
- EP-A- 0 563 007
- EP-A- 0 873 866

## Beschreibung

Die Erfindung betrifft eine Tiefdruckmaschine gemäß dem Oberbegriff des Anspruchs 1.

Eine solche Maschine ist aus der EP-A-0 563 007 bekannt.

Eine aus der EP 08 73 866 B1 bekannte Druckmaschine weist vier Schablonenzylinder auf, die jeweils von einem zugeordneten Farbwerk mit Farbe versorgt werden. Dabei nimmt die Oberfläche der Schablonenzylinder nur an lokalen Vertiefungen oder Ausfräsungen Farbe auf. Diese Farbe wird an den Farbsammelzylinder übertragen, der in Kontakt mit allen Schablonenzylindern rotiert. So entsteht auf dem Farbsammelzylinder eine Farbschicht, die sich aus Beiträgen verschiedener Schablonenzylinder zusammensetzen kann und eine von Ort zu Ort variable Zusammensetzung und Färbung aufweisen kann. Mit dieser Farbschicht von variabler Zusammensetzung werden die Platten eines in Kontakt mit dem Orlof-Zylinder rotierenden Plattenzylinders eingefärbt, und das auf den Platten vorhandene Druckbild wird mit einer durch die Zusammensetzung der Farbschicht vorgegebenen Farbverteilung auf einen Bedruckstoff abgedruckt, der zwischen dem Plattenzylinder und einem Gegendruckzylinder durchläuft. So entsteht auf dem Bedruckstoff bei einem einzigen Spaltdurchgang ein mehrfarbiges Druckbild, das, da nur eine einzige Druckplatte verwendet wird, inhärent frei von Passerfehlern ist. Dieses Verfahren wird daher bevorzugt zum Druck von Wertpapieren wie etwa Banknoten eingesetzt.

Da die Muster der Vertiefungen auf den Schablonenzylindern für jeden einzelnen Druckauftrag spezifisch sind, war es bei älteren Druckmaschinen dieser Art wichtig, dass die Schablonenzylinder leicht ausbaubar waren. Die Entwicklung von Schablonendruckplatten hat es ermöglicht, die Schablonenzylinder nicht mehr ausbauen zu müssen. Wenn aber auf diese Ausbaumöglichkeit verzichtet wird, ist bei einer Tiefdruckmaschine der herkömmlichen, aus EP 08 73 866 B1 bekannten Bauart die Zugänglichkeit des Orlof-Zylinders stark eingeschränkt, was z. B. dessen Reinigung erheblich erschwert.

Die DE 690 08 941 T1 offenbart eine Tiefdruckmaschine zum Drucken von Wertpapieren. Dabei sind Platten- und Druckzylinder in einem ortsfesten Hauptgestell, der Farbsammelzylinder und die Farbselektionswalzen in einem ersten abfahrbaren Gestell und die Farbwerke in einem zweiten abfahrbaren Gestell angeordnet.

Der Erfindung liegt die Aufgabe zugrunde, eine Tiefdruckmaschine zu schaffen.

Die Aufgabe wird erfindungsgemäß durch die Merkmale des Anspruchs 1 gelöst.

Die mit der Erfindung erzielbaren Vorteile bestehen insbesondere darin, dass der Orlof-Zylinder zu Wartungszwecken leicht zugänglich ist, ohne dass es dafür erforderlich ist, einen Schablonenzylinder auszubauen. Statt dessen kann bei der Druckmaschine ein Zwischenraum, der einen leichten Zugang zum Orlof-Zylinder garantiert, durch Abrücken des Orlof-Zylinders vom Plattenzylinder geschaffen werden.

Indem der erste bewegliche Teil des Gestells, der den Orlof-Zylinder und zweckmäßigerweise auch die Schablonenzylinder trägt, an einer Schiene hängend angeordnet ist, entfällt die Notwendigkeit, entsprechende Schienen aufwendig am Boden einer Halle oder dergleichen, wo die Tiefdruckmaschine aufgestellt ist, zu verankern oder sie darin einzulassen.

Ein zweiter beweglicher Teil des Gestells ist als Träger für das Farbwerk des Schablonenzylinders vorgesehen. Durch Abdrücken dieses zweiten bewegbaren Teils vom ersten bewegbaren Teil kann auch zwischen Farbwerk und Schablonenzylinder ein Zwischenraum geschaffen werden, über den Farbwerk und Schablonenzylinder für Bedienungspersonal leicht zu erreichen und zu reinigen sind und Schablonendruckplatten leicht ausgetauscht werden können.

Ein Ausführungsbeispiel der Erfindung ist in den Zeichnungen dargestellt und wird im folgenden näher beschrieben.

Es zeigen:
- Fig. 1: einen schematischen Längsschnitt durch eine Tiefdruckmaschine in einer Arbeitsstellung,
- Fig. 2: einen analogen Schnitt durch die Tiefdruckmaschine in einer Reinigungs- und Wartungsstellung.

Das Gestell der in Fig. 1 gezeigten Maschine ist aus mehreren Teilen aufgebaut, die jeweils zwei parallele, starr verbundene Platten aufweisen. Ein erstes stationäres Teil 01 ist am Boden 02 einer Halle oder dergleichen verankert; seine zwei Platten tragen zusammen mit ebenfalls am Hallenboden abgestützten Pfosten 03 zwei parallele Schienen 04.

In dem stationären Teil 01 sind ein Gegendruckzylinder 06 und ein Plattenzylinder 07 drehbar aufgehängt. Ihre Drehrichtung ist durch eingezeichnete Pfeile angegeben. Der Gegendruckzylinder 06 ist mit einer Mehrzahl von Greifern 08 ausgestattet, die in nicht genauer gezeigter Weise von rechts in der Fig. 1 her zugeführte Bogen greifen, durch einen Spalt zwischen Plattenzylinder 07 und Gegendruckzylinder 06 führen, wo sie bedruckt werden, und anschließend an eine Greiferkettenanordnung 09 übergeben, von der sie über die Schiene 04 hinweg einem in der Fig. 1 nicht dargestellten Ausleger zugeführt werden.

Ein erstes bewegbares Teil 11 des Gestells ist an den Schienen 04 aufgehängt. Das erste bewegbare Teil 11, trägt einen Orlof-Zylinder 12, d. h. ein Sammelzylinder sowie eine Mehrzahl, hier vier Stück, von Schablonenzylindern 13, die in Kontakt mit dem Orlof-Zylinder 12 rotieren.

Ein zweites bewegbares Teil 14 des Gestells, das ebenfalls an den Schienen 04 aufgehängt ist, trägt vier Farbwerke 16, von denen jedes in der gezeigten Stellung einen der Schablonenzylinder 13 mit Farbe versorgt.

Während des Betriebs der Druckmaschine sind die Gestellteile 01; 11; 14 in der in Fig. 1 gezeigten Stellung miteinander arretiert.

Um für einen neuen Druckauftrag die Schablonendruckplatten an den Schablonenzylindern 13 austauschen zu können, ist der zweite bewegbare Teil 14 aus seiner in der Fig. 2 als geschlossener Umriss dargestellten Position entlang der Schiene 04 in eine Wartungsposition verschiebbar, in der das zweite bewegbare Teil 14 als gestrichelter Umriss in der Fig. 1 dargestellt ist. In dieser Position befindet sich das zweite bewegbare Teil 14 nur noch in einem geringen Abstand (z: B. kleiner als 50 cm) vom Pfosten 03, und eine Bedienungsperson kann einen zwischen dem zweiten bewegbaren Teil 14 und dem ersten bewegbaren Teil 11 entstandenen Gang 17 (breiter als 60 cm) betreten, um Wartungsarbeiten an den Farbwerken und den Schablonenzylindern 13 vorzunehmen.

Um auch den Orlof-Zylinder 12 bequem reinigen zu können, ohne hierfür die Schablonenzylinder 13 ausbauen zu müssen, ist der erste bewegbare Teil 11 wie in Fig. 2 gezeigt, ebenfalls in Richtung des Pfostens 03 verschiebbar. Während sich beim Verschieben des ersten beweglichen Teils 11 ein neuer Gang 18 (breiter als 60 cm) zwischen dem ersten beweglichen Teil 11 und dem stationären Teil 01 des Gestells auftut, schließt sich der Gang 17 (kleiner als 40 cm, insbesondere kleiner als 30 cm). Der Platzbedarf der Druckmaschine ist daher nicht größer als bei der Druckmaschine gemäß der bereits zitierten EP 08 73 866 B1; die Zugriffs- und Wartungsmöglichkeiten sind jedoch deutlich verbessert.

Die Bewegung des ersten Teils 11 und des zweiten Teils 14 erfolgt jeweils mittels mindestens einem eigenen Stellantrieb, z. B. eines Elektromotors oder druckmittelbetätigten Arbeitszylinders. Der erste Teil 11 und der zweite Teil 14 können unabhängig voneinander verfahren werden. So wird z. B. der erste Teil 11 bewegt, während sich der zweite Teil 14 bereits ortsfest in seiner Wartungsposition befindet.

Vorzugsweise sind für jedes Teil 11, 14 zwei miteinander synchronisierte Stellantriebe vorgesehen.

### Bezugszeichenliste

- 01: Teil, stationär
- 02: Boden
- 03: Pfosten
- 04: Schiene
- 05: -
- 06: Gegendruckzylinder
- 07: Plattenzylinder
- 08: Greifer
- 09: Greiferkettenanordnung
- 10: -
- 11: Teil, erstes, beweglich
- 12: Orlof-Zylinder
- 13: Schablonenzylinder
- 14: Teil, zweites, beweglich
- 15: -
- 16: Farbwerk
- 17: Gang
- 18: Gang

## Patentansprüche

1. Tiefdruckmaschine mit einem Gestell (01, 11, 14), in dem ein Orlof-Zylinder (12), ein Plattenzylinder (07) und wenigstens ein Schablonenzylinder (13) drehbar montiert sind, wobei das Gestell (01,11, 14) einen stationären Teil (01), der den Plattenzylinder (07) trägt, einen ersten gegen den stationären Teil (01) bewegbaren Teil (11) mit dem Orlof-Zylinder (12), und einen zweiten gegen den ersten bewegbaren Teil (11) bewegbaren Teil (14) umfasst, wobei ein Farbwerk (16) des wenigstens einen Schablonenzylinders (13) in dem zweiten bewegbaren Teil (14) des Gestells montiert ist, **dadurch gekennzeichnet, dass** der erste bewegbare Teil (11) und der zweite bewegbare Teil (14) an einer Schiene (04) hängend angeordnet sind und dass der wenigstens eine Schablonenzylinder (13) in dem ersten bewegbaren Teil (11) montiert ist.

2. Tiefdruckmaschine nach Anspruch 1, **dadurch gekennzeichnet, dass** während des Betriebes der Tiefdruckmaschine die Teile (01 ; 11 ; 14) des Gestelles arretiert sind.

3. Tiefdruckmaschine nach Anspruch 1, **dadurch gekennzeichnet, dass** das stationäre Teil (01) und ein Pfosten (03) die Schiene (04) tragen und dass in einer Wartungsposition der zweite bewegbare Teil (14) in einem geringen Abstand vom Pfosten (03) angeordnet ist.

4. Tiefdruckmaschine nach Anspruch 1, **dadurch gekennzeichnet, dass** jedem bewegbaren Teil (11 ; 14) mindestens ein eigener Stellantrieb zugeordnet ist.

5. Tiefdruckmaschine nach Anspruch 4, **dadurch gekennzeichnet, dass** der Stellantrieb ein Elektromotor oder ein druckmittelbetätigter Arbeitszylinder ist.

6. Tiefdruckmaschine nach Anspruch 4 oder 5, **dadurch gekennzeichnet, dass** für jedes bewegbare Teil (11, 14) zwei miteinander synchronisierte Stellantriebe vorgesehen sind.

7. Tiefdruckmaschine nach Anspruch 1, **dadurch gekennzeichnet, dass** das erste Teil (11) verfahrbar ist während das zweite Teil (14) ortsfest ist.

8. Tiefdruckmaschine nach einem der vorhergehenden Ansprüche, **dadurch gekennzeichnet, dass** der Orlof-Zylinder (12), der erste bewegbare Teil (11) und die Schiene (04) so angeordnet sind, dass die Rotationsachse des Orlof-Zylinder (12) vertikal unterhalb der Schiene (04) angeordnet ist, wenn der erste bewegbare Teil (11) während des Betriebs der Tiefdruckmaschine im Kontakt mit dem stationären Teil (01) liegt.

9. Tiefdruckmaschine nach einem der vorhergehenden Ansprüche, **dadurch gekennzeichnet, dass**, wenn der zweite bewegbare Teil (14) oder wenn beide bewegbare Teile (11, 14) in eine Wartungsposition verschoben ist oder sind, eine Bedienungsperson einen zwischen dem zweiten bewegbaren Teil (14) und dem ersten bewegbaren Teil (11) entstandenen ersten Gang (17) oder zwischen dem ersten bewegbaren Teil (11) und dem stationären Teil (01) entstandenen zweiten Gang (18) betreten kann, welcher Gang (17, 18) breiter als 60 cm ist.

10. Tiefdruckmaschine nach einem der vorhergehenden Ansprüche, **dadurch gekennzeichnet, dass** das Orlof-Zylinder (12) drei Sammelabschnitte aufweist, die mit dem wenigstens einen Schablonenzylinder (13) in Kontakt kommen.

## Claims

1. An intaglio printing machine having a frame (01, 11, 14), in which an Orlof cylinder (12), a plate cylinder (07) and at least one chablon cylinder (13) are rotatably mounted, the frame (01, 11, 14) comprising a stationary part (01), which bears the plate cylinder (07), a first part (11) movable relative to the stationary part (01) with the Orlof cylinder (12), and a second part (14) movable relative to the first movable part (11), an inking unit (16) of the at least one chablon cylinder (13) being mounted in the second movable part (14) of the frame, **characterised in that** the first movable part (11) and the second movable part (14) are arranged suspended to a rail (04) and **in that** the at least one chablon cylinder (13) is mounted in the first movable part (11).

2. An intaglio printing machine according to claim 1, **characterised in that** during operation of the intaglio printing machine the parts (01; 11; 14) of the frame are locked.

3. An intaglio printing machine according to claim 1, **characterised in that** the stationary part (01) and a pillar (03) support the rail (04) and **in that** in a servicing position the second movable part (14) is arranged at a short distance from the pillar (03).

4. An intaglio printing machine according to claim 1, **characterised in that** each movable part (11, 14) has at least one actuator of its own allocated to it.

5. An intaglio printing machine according to claim 4, **characterised in that** the actuator is an electric motor or a pressure medium-actuated working cylinder.

6. An intaglio printing machine according to claim 4 or claim 5, **characterised in that** two actuators synchronised with one another are provided for each movable part (11, 14).

7. An intaglio printing machine according to claim 1, **characterised in that** the first part (11) is displaceable while the second part (14) is immobile.

8. An intaglio printing machine according to any one of the preceding claims, **characterised in that** the Orlof cylinder (12), the first movable part (11) and the rail (04) are arranged such that the axis of rotation of the Orlof cylinder (12) is arranged vertically below the rail (04) when the first movable part (11) is in contact with the stationary part (01) during operation of the intaglio printing machine.

9. An intaglio printing machine according to any one of the preceding claims, **characterised in that**, when the second movable part (14) or when both movable parts (11, 14) has or have been displaced into a servicing position, an operator may step into a first passage (17) which has arisen between the second movable part (14) and the first movable part (11) or into a second passage (18) which has arisen between the first movable part (11) and the stationary part (01), which passage (17, 18) is wider than 60 cm.

10. An intaglio printing machine according to any one of the preceding claims, **characterised in that** the Orlof cylinder (12) comprises three collecting portions, which come into contact with the at least one chablon cylinder (13).

## Revendications

1. Machine d'impression taille douce comportant un bâti (01, 11, 14), dans lequel sont montés de manière à pouvoir tourner un cylindre Orlof (12), un cylindre porte-plaque (07) et au moins un cylindre chablon (13), le bâti (01, 11, 14) comprenant une partie stationnaire (01), qui porte le cylindre porte-plaque (07), une première partie mobile (11), comprenant le cylindre Orlof (12), pouvant être déplacée par rapport à la partie stationnaire (01), et une deuxième partie mobile (14) pouvant être déplacée par rapport à la première partie mobile (11), un dispositif encreur (16) dudit cylindre chablon (13) étant monté dans la deuxième partie mobile (14) du bâti, **caractérisée en ce que** la première partie mobile (11) et la deuxième partie mobile (14) sont disposées en étant suspendues à un rail (04) et **en ce que** ledit cylindre chablon (13) est monté dans la première partie mobile (11).

2. Machine d'impression taille douce selon la revendication 1, **caractérisée en ce que** pendant le fonctionnement de la machine d'impression taille douce, les parties (01, 11, 14) du bâti sont bloquées.

3. Machine d'impression taille douce selon la revendication 1, **caractérisée en ce que** la partie stationnaire (01) et un montant (03) supportent le rail (04) et **en ce que**, dans une position d'entretien, la deuxième partie mobile (14) est disposée à une faible distance du montant (03).

4. Machine d'impression taille douce selon la revendication 1, **caractérisée en ce qu'**au moins un dispositif de réglage propre est associé à chaque partie mobile (11, 14).

5. Machine d'impression taille douce selon la revendication 4, **caractérisée en ce que** le dispositif de réglage est un moteur électrique ou un vérin actionné par un agent sous pression.

6. Machine d'impression taille douce selon la revendication 4 ou 5, **caractérisée en ce que** deux dispositifs de réglage synchronisés l'un avec l'autre sont prévus pour chacune des parties mobiles (11, 14).

7. Machine d'impression taille douce selon la revendication 1, **caractérisée en ce que** la première partie (11) peut être déplacée alors que la deuxième partie (14) est fixe.

8. Machine d'impression taille douce selon l'une quelconque des revendications précédentes, **caractérisée en ce que** le cylindre Orlof (12), la première partie mobile (11) et le rail (04) sont agencés de manière telle que l'axe de rotation du cylindre Orlof (12) est disposé verticalement sous le rail (04), lorsque la première partie mobile (11) se trouve en contact avec la pièce stationnaire (01) pendant le fonctionnement de la machine d'impression taille douce.

9. Machine d'impression taille douce selon l'une quelconque des revendications précédentes, **caractérisée en ce que**, lorsque la deuxième partie mobile (14) ou lorsque les deux parties mobiles (11, 14) a/ont été déplacée(s) dans une position d'entretien, un opérateur peut accéder à un premier couloir (17) formé entre la deuxième partie mobile (14) et la première partie mobile (11) ou à un deuxième couloir (18) formé entre la première partie mobile (11) et la partie stationnaire (01), ledit couloir (17, 18) ayant une largeur supérieure à 60 cm.

10. Machine d'impression taille douce selon l'une quelconque des revendications précédentes, **caractérisée en ce que** le cylindre Orlof (12) présente au moins trois sections de collecte, qui entrent en contact avec ledit cylindre chablon (13).
